# EUROPÄISCHE PATENTANMELDUNG

(11) **EP 0 382 924 A1**
(43) Veröffentlichungstag der Anmeldung: **22.08.1990**
(21) Anmeldenummer: 89123076.5
(22) Anmeldetag: 14.12.1989
(51) Int. Cl.: A47L 9/00, E05C 19/06

(54) **Verschluss**

(30) Priorität: 14.02.1989 DE 3904397
(71) Anmelder: Progress Elektrogeräte GmbH, D-72608 Nürtingen (DE)
(72) Erfinder: Nusser, Irmgard, D-7141 Schwieberdingen (DE); Kuchar, Anton, D-7000 Stuttgart 1 (DE); Jacob, Gernot, D-7251 Weissach (DE)
(74) Vertreter: Herrmann-Trentepohl, Werner, Dipl.-Ing.

(57) **Zusammenfassung**

Ein Verschluß zur lösbaren Arretierung eines schwenkbar gelagerten Bauteiles 3 mit einem angrenzenden Wandteil 4 besteht im wesentlichen aus einem einstückig ausgebildeten Federelement 2, welches u-förmig ausgebildet ist und einen Randwulst 13 des Bauteiles 3 übergreift. An dem äußeren im Abstand a von dem Randwulst 13 angeordneten Schenkel 10 sind Nocken angeformt, welche Abschnitte des Wandteiles 4 untergreifen und durch Einwirkung auf ein Griffteil 15 entriegelbar sind, wobei die Kräfte von Niederhaltern 18 und einer am Bauteil 3 angeordneten Nocke 14 aufgenommen werden.

## Beschreibung

Die Erfindung betrifft einen Verschluß zum lösbaren Arretieren eines schwenkbar gelagerten Bauteiles an einem zugeordneten Wandabschnitt.

Es sind Staubsauger bekannt, bei denen der Staubsammelraum, in welchen der Staubbeutel eingesetzt wird, an seiner Oberseite durch einen Deckel abgedichtet ist, der als Zubehörschale zur Aufnahme von Zubehörteilen ausgebildet ist. Diese Zubehörschale bildet den Boden eines Zubehörraumes, der seinerseits an der Oberseite durch einen Gehäusedeckel des Staubsaugers verschließbar ist. Der Gehäusedeckel und die Zubehörschale stehen über eine Rasteinrichtung miteinander in Verbindung, so daß - wenn sich der Staubsauger nicht im Betrieb befindet - durch Anheben des äußeren Deckels gleichzeitig die Zubehörschale mitangehoben wird und dadurch der Staubsammelraum zum Einsetzen oder entnehmen des Staubbeutels geöffnet wird. Wenn sich dagegen der Staubsauger im Betrieb befindet und der äußere Gehäusedeckel angehoben wird, dann löst sich die Rasteinrichtung zwischen dem äußeren Gehäusedeckel und der Zubehörschale, da diese durch den im Staubsammelraum gebildeten Unterdruck dichtend gegen eine auf der Oberseite entsprechender Gehäusewände angeordnete Dichtung gesaugt wird. Die Federkraft der Rasteinrichtung ist derart dimensioniert, daß die auf die Zubehörschale ausgeübte Saugkraft in jedem Betriebszustand des Motors ausreichend ist, um die Rasteinrichtung zu lösen, falls der äußere Gehäusedeckel während des Betriebes des Staubsaugers angehoben wird.

Es hat sich nun als zweckmäßig herausgestellt, die Zubehörschale nicht nur durch den im Staubsammelraum herschenden Unterdruck zu sichern, sondern zusätzlich durch einen Verschluß, der auch im betriebslosen Zustand des Staubsaugers einen sicheren Halt der Zubehörschale gewährleistet, damit Zubehörteile bereits vor dem Staubsaugen aus dem Zubehörraum entnommen bzw. hineingelegt werden können. Ein solcher Verschluß soll einfach gestaltet sein, von einer von den zu verschließenden Bauteilen des Staubsaugers möglichst unabhängigen Vorrichtung gebildet sein, die sich leicht montieren bzw. demontieren läßt, und einen kostengünstigen sicheren Verschluß gewährleistet.

Diese Aufgabe wird gemäß der Erfindung dadurch gelöst, daß der Verschluß ein an dem schwenkbar gelagerten Bauteil befestigtes Federelement aufweist, welches in seiner Schließstellung einen angrenzenden Wandabschnitt federnd hintergreift und zum Öffnen mittels Deformation entriegelbar ist. Bei dem schwenkbar gelagerten Bauteil kann es sich um die den Staubsammelraum des Staubsaugers abdichtende Zubehörschale handeln, an deren Randwulst das Federelement befestigt ist, während der angrenzende Wandabschnitt die Gehäusewand des Staubsaugers bilden kann, welche von dem Federelement unter- oder hintergriffen wird. Hierdurch wird gewährleistet, daß die Zubehörschale auch in betriebslosem Zustand des Staubsaugers sicher in der Schließstellung gehalten wird, so daß der äußere Gehäusedeckel zum Entnehmen bzw. Einlegen von Zubehörteilen geöffnet werden kann, ohne daß sich gleichzeitig die Zubehörschale aufgrund der zwischen dem äußeren Deckel und der Zubehörschale angeordneten Rasteinrichtung mitöffnet. Während des Betriebes sorgt der sich im Staubsammelraum ausbildende Unterdruck dafür, daß die Zubehörschale umlaufend dichtend gegen entsprechende Gehäusewände anliegt, so daß keine Falschluft an der Zubehörschale vorbei in den Staubsammelraum eintreten kann. An der zur Gehäusewand weisenden Seite besitzt das Federelement einen Schenkel, der in einem Abstand zur Frontseite der Zubehörschale angeordnet ist, und dieser Schenkel besitzt wenigstens zwei Nocken, die einen Abschnitt der Gehäusewand rastend untergreifen. Der Schenkel ist dabei einer Eingriffsöffnung in der Gehäusewand des Staubsaugers zugeordnet und ragt in diese hinein. Durch Ein drücken des Schenkels deformiert sich dieser in Richtung zur Frontseite der Zubehörschalenwand, so daß die Nocken außer Eingriff kommen und der Verschluß ausrastet, wodurch ein Anheben der Zubehörschale ermöglicht wird.

In vorteilhafter Weise ist das Federelement als einstückiges Bauteil ausgebildet, welches in seinem Längsschnitt in etwa u-förmig geformt ist und den Randwulst der Zubehörschale übergreift. Das Federelement wird mittels zweier an der Oberseite des Randwulstes angeformter Niederhalter gehalten, die das Federelement untergreift. Diese Niederhalter sind diagonal versetzt zueinander gegenüberliegend angeordnet, d.h. daß ein Niederhalter im Bereich der äußeren Stirnwand des Randwulstes und der andere Niederhalter im Bereich der inneren Stirnwand des Randwulstes auf dessen Oberseite angeordnet ist. Das Federelement stützt sich mit seinem der Innenseite der Zubehörschale zugeordneten Schenkel an einer Nocke der Zubehörschale ab, so daß diese Nocke bei Einwirken einer Druckkraft auf den äußeren Schenkel des Federelementes als Widerlager dient. Zur Erleichterung der Montage bzw. Demontage sind der an der Oberseite des Randwulstes verlaufende Steg und der innere Schenkel des Federelementes in ihrer Abwicklung v-förmig ausgespart, wobei die Aussparung symmetrisch zur Längsmittelebene des Federelementes und mit der Spitze des V's im Bereich des äußeren Schenkels angeordnet ist. Dadurch lassen sich die Seitenabschnitte des inneren Schenkels des Federelementes elastisch zusammendrücken, so daß diese problemlos unter die Niederhalter gelangen und beim Loslassen mit diesen verrastet sind.

Weitere Merkmale, Vorteile und Einzelheiten der Erfindung ergeben sich aus der nachfolgenden Beschreibung eines bevorzugten Ausführungsbeispiels anhand der Zeichnung. Darin zeigen:
Fig. 1 eine Längsschnittansicht durch den erfindungsgemäßen Verschluß und der damit verschlossenen Bauteile eines Staubsaugers;
Fig. 2 eine schematische Draufsicht, wobei der obere Gehäusedeckel weggelassen ist;
Fig. 3 eine Ansicht des erfindungsgemäßen Federelementes in Richtung des Pfeiles A, und
Fig. 4 eine Rückseitenansicht des erfindungsgemäßen Federelementes entgegen der Richtung des Pfeiles A.

Der in der Fig. 1 in schematischer Weise im Längsschnitt dargestellte Verschluß 1 besteht aus einem einstückig ausgebildeten Federelement 2, welches die Teile 3, nämlich die Zubehörschale, und 4, nämlich das Gehäuse eines Staubsaugers, lösbar miteinander verbindet.

Wie aus der Figur ferner zu entnehmen ist, ist auf der Gehäusewand 4 des Staubsaugers eine umlaufende Dichtung 5 angeordnet, auf welcher die Zubehörschale 3 in ihrem Schließzustand aufliegt und gegen welche die Zubehörschale durch den sich im Staubsammelraum 6 bildenden Unterdruck während des Betriebes des Staubsaugers gesaugt wird. Die Zubehörschale 3 dient als Boden für einen Zubehörraum 7, der nach oben durch den Gehäusedeckel 8 des Staubsaugers verschließbar ist. An der Vorderseite des Staubsaugergehäuses 4 befindet sich eine Eingriffsöffnung 9.

Aus dem Längsschnitt durch das Federelement 2 in Fig. l ist zu erkennen, daß dieses im wesentlichen u-förmig ausgebildet ist und einen äußeren Schenkel 10, einen Steg 11 und einen inneren Schenkel 12 aufweist. Das Federelement 2 übergreift einen Randwulst 13 der Zubehörschale 3 und ist derart dimensioniert, daß zwischen dem äußeren Schenkel 10 und der Frontseite des Randwulstes 13 ein Abstand a vorgesehen ist, wenn sich der innere Schenkel 12 an einer Nocke 14 der Zubehörschale 3 abstützt.

An dem äußeren Schenkel 10 ist ein Griffteil 15 angeformt, welches in die Eingriffsöffnung 9 des Gehäuses 4 hineinragt. Zwischen dem Griffteil 15 und dem äußeren Schenkel 10 ist eine Versteifungsrippe 16 vorgesehen.

Das Federelement 2 wird auf dem Randwulst 13 mit Hilfe von zwei Niederhaltern 17, 18 gehalten, die diagonal versetzt zueinander angeordnet sind, wobei der Niederhalter 17 dem äußeren Rand des Randwulstes und der Niederhalter 18 dem inneren Rand des Randwulstes 13 beispielsweise zugeordnet sind. Aus der Fig. 2 ist zu entnehmen, daß der Steg 11 und der innere Schenkel 12 eine v-förmige Aussparung 19 aufweisen, wobei die Aussparung symmetrisch zur Längsmittelebene des Federelementes 2 und mit der Spitze im Bereich des äußeren Schenkels 10 angeordnet ist. Durch diese Aussparung wird es ermöglicht, daß die beiden Teile des inneren Schenkels 12 zum Zwecke der Montage des Federelementes leicht zusammengedrückt werden können, um unter den Niederhaltern 17, 18 eingerastet zu werden.

Die Figuren 2 und 3 lassen ferner erkennen, daß am unteren vorderen Ende des äußeren Schenkels 10 Nocken 20, 21 angeformt sind, welche entsprechende Gehäuseabschnitte 22, 23 untergreifen, wenn sich das Federelement in seiner Schließstellung befindet.

Wird nun der erfindungsgemäße Verschluß in Richtung des Pfeiles F betätigt, dann verschieben sich der Griffteil 10 und damit das Federelement 2 nach rechts, so daß die Schließnocken 20, 21 außer Eingriff mit den seitlichen Gehäusewandungen des Gehäuseoberteiles kommen und der Verschluß entrastet wird. Nun kann die gesamte Zubehörschale 3 einschließlich des Gehäusedeckels 8 nach oben angehoben werden, so daß der Staubsammelraum 6 für das Einsetzen oder Entnehmen eines Staubbeutels geöffnet wird. Bei der Einwirkung der Kraft F wird der äußere Schenkel 10 nach innen gebogen, wobei das Biegemoment durch die Niederhalter 17 und 18 und die horizontale Kraftkomponente der Kraft F durch die Nocke 14 der Zubehörschale 3 aufgenommen werden, gegen welche der innere Schenkel 12 anliegt. Die vertikale Kraftkomponente der Kraft F wird durch die Niederhalter und durch den inneren Schenkel 12 aufgenommen, der gegen den Boden der Zubehörschale 3 anliegt.

Die diagonale Anordnung der Niederhalter 17 und 18 auf gegenüberliegenden Seiten des Federelementes 2 hat den besonderen Zweck, daß der Niederhalter 17 bei der Montage des Verschlusses unterfahren werden kann, während der Niederhalter 18 in einem Bereich des Federschenkels 12 angeordnet ist, in welchem der ausgesparte Schenkelteil den größten Federweg ausführen kann, so daß dadurch die Montage wesentlich erleichtert wird.

### Bezugszeichenliste

1 Verschluß
2 Federelement
3 Zubehörschale
4 Staubsaugergehäuse
5 Dichtung
6 Staubsammelraum
7 Zubehörraum
8 Gehäusedeckel
9 Eingriffsöffnung
10 äußerer Schenkel
11 Steg
12 innerer Schenkel
13 Randwulst
14 Nocke
a Abstand
15 Griffteil
16 Versteifungsrippe
17,18 Niederhalter
19 Anpassung
20,21 Nocken
22,23 Gehäuseabschnitt

## Patentansprüche

1. Verschluß zum lösbaren Arretieren eines schwenkbar gelagerten Bauteiles an einem zugeordneten Wandabschnitt, **dadurch gekennzeichnet**, daß der Verschluß (1) ein an dem Bauteil (3) befestigtes Federelement (2) aufweist, welches in seiner Schließstellung einen angrenzenden Wandabschnitt (4) federnd hintergreift und zum Öffnen mittels Deformation entriegelbar ist.

2. Verschluß nach Anspruch 1, **dadurch gekennzeichnet**, daß das Bauteil von einer den Staubsammelraum (6) eines Staubsaugers abdichtenden Zubehörschale (3) gebildet ist, an deren Randwulst (13) das Federelement (2) befestigt ist, und daß der angrenzende Wandabschnitt (4) von der Gehäusewand des Staubsaugers gebildet ist.

3. Verschluß nach Anspruch 1 oder 2, **dadurch gekennzeichnet**, daß das Federelement (2) wenigstens einen Schenkel (4) besitzt, der an der zur Gehäusewand (4) weisenden Schenkelseite eine mit der Gehäusewand in Eingriff bringbare Nockeneinrichtung (20, 21) aufweist und im Abstand (a) zu dem Randwulst (13) angeordnet ist, so daß die Nockeneinrichtung durch Einbiegen des Schenkels (10) entriegelbar ist.

4. Verschluß nach Anspruch 3, **dadurch gekennzeichnet**«, daß das Federelement (2) im Längsschnitt u-förmig ausgebildet ist und den Randwulst (13) der Zubehörschale (3) übergreift.

5. Verschluß nach Anspruch 4 ,**dadurch gekennzeichnet**, daß der Steg (11) des Federelementes (2) von an der Oberseite des Randwulstes (13) angeordneten Haltern (17, 18) lösbar gehalten ist.

6. Verschluß nach Anspruch 5, **dadurch gekennzeichnet**, daß die Halter (17, 18) von vorspringenden Profilstücken des Randwulstes (13) gebildet sind, unter die der Steg (11) des Federelementes (2) eingerastet ist, und daß sich das Federelement mit seinem inneren Schenkel (12) an einer als Widerlager dienenden Nocke (14) der Zubehörschale (3) abstützt.

7. Verschluß nach Anspruch 5 oder 6, **dadurch gekennzeichnet**, daß die Halter (17, 18) diagonal versetzt auf gegenüberliegenden Seiten des Federelementes auf dem Randwulst (13) angeordnet sind.

8. Verschluß nach wenigstens einem der vorhergehenden Ansprüche, **dadurch gekennzeichnet**, daß an dem äußeren Schenkel (10) des Federelementes (2) ein Griffteil (15) angeformt ist, welches in eine Eingriffsöffnung (9) der Gehäusewand (4) vorsteht.

9. Verschluß nach Anspruch 3 und 8, **dadurch gekennzeichnet**, daß die Nockeneinrichtung von zwei symmetrisch zu dem Griffteil angeordneten Rastnocken (20, 21) gebildet ist.

10. Verschluß nach wenigstens einem der vorhergehenden Ansprüche, **dadurch gekennzeichnet**, daß zwischen dem Griffteil (15) und dem äußeren Schenkel (10) des Federelementes (2) eine Versteifungsrippe (16) angeordnet ist.

11. Verschluß nach wenigstens einem der vorhergehenden Ansprüche, **dadurch gekennzeichnet**, daß der Steg (11) und der innere Schenkel (12) des Federelementes (2) in der Abwicklung v-förmig ausgespart sind, wobei die Aussparung (19) symmetrisch zur Längsmittelebene des Federelementes und mit der Spitze im Bereich des äußeren Schenkels (10) angeordnet ist.

12. Verschluß nach wenigsten einem der vorhergehenden Ansprüche, **dadurch gekennzeichnet**, daß der innere Schenkel (12) des Federelementes (2) kürzer als der äußere Schenkel ausgebildet ist.

13. Verschluß nach wenigstens einem der vorhergehenden Ansprüche, **dadurch gekennzeichnet**, daß das Federelement (2) als einstückiges Kunststoffteil ausgebildet ist.
